# EUROPÄISCHE PATENTSCHRIFT

(11) **EP 0 081 205 B1**
(45) Veröffentlichungstag und Bekanntmachung des Hinweises auf die Patenterteilung: **09.07.1986**
(21) Anmeldenummer: 82111151.5
(22) Anmeldetag: 02.12.1982
(51) Int. Cl.: F02B 75/26, F01B 3/02

(54) **Taumelscheiben-Brennkraftmaschine**
Internal combustion wobble plate engine
Moteur à combustion interne à plateau oscillant

(30) Priorität: 04.12.1981 DE 3148027
(43) Veröffentlichungstag der Anmeldung: 15.06.1983
(73) Patentinhaber: Lehmann, Dieter, D-6072 Dreieich (DE)
(72) Erfinder: Lehmann, Dieter, D-6072 Dreieich (DE)
(74) Vertreter: Keil, Rainer A., Dipl.-Phys. Dr.

## Beschreibung

Die Erfindung betrifft eine Taumelscheiben-Brennkraftmaschine mit veränderbarem Hubraum, deren Taumelscheibe in dem Maschinengehäuse relativ zu der Motorhauptwelle um eine sich rechtwinklig mit der Mittelachse der Motorhauptwelle kreuzende Achse schwenkbar ist, wobei der umlaufende Teil der Taumelscheibe um eine mit der Motorhauptwelle umlaufende exzentrisch quer zur Motorhauptwelle liegende Schwenkachse an einer am Ende der Motorhauptwelle ausgebildeten Schwungscheibe schwenkbar ist, und wobei der nicht umlaufende Teil der Taumelscheibe über ein Doppelwellengelenk mit dem Maschinengehäuse drehfest verbunden ist.

Eine solche Taumelscheiben-Brennkraftmaschine ist aus der DE-A-1 576 187 bekannt. Bei dieser sind in dem stillstehenden Maschinengehäuse mehrere, mit ihren Achsen auf einem Kegelmantel liegende Zylinder angeordnet, deren Kolben über Kolbenstangen und sphärische Lager an der Taumelscheibe angelenkt sind. Die Taumelscheibe ist kardanisch über einen Ring in einer nicht-umlaufenden, aber axial gegenüber dem Maschinengehäuse verschieblichen Glocke aufgehängt und über radial und axial wirkende Wälzlager gegen eine ringförmige, umlaufende Schiefscheibe abgestützt, die ihrerseits über in Gleitbuchsen drehbare Zapfen einer Welle auf der letzteren gelagert ist. Die Schiefscheibe trägt an ihrem Umfang ein Gelenk, das eine Führung bildet und mit dem sie in einer Schwungscheibe gelagert ist, die im Gehäusetopf auf axial und radial wirkenden Wälzlagern abgestützt ist. Die längsverschiebbare Welle hat ihre Hauptlagerstellen im Mittelpunkt der kardanischen Aufhängung der Taumelscheibe. Über diese Nabe erfolgt als Motorhauptwelle der Kraftantrieb. Die Motorhauptwelle kann bei dieser Ausführung nicht einteilig ausgebildet werden, sondern muß die zusätzlich axial verschiebliche Welle mit dem Schwenklager haben, die wiederum drehfest mit der Motorhauptwelle verbunden sein muß.

Aus der FR-A-2 224 649 ist eine als Kompressor ausgebildete Taumeischeiben-Maschine mit veränderbarem Hubraum bekannt, deren Taumelscheibe in dem Maschinengehäuse relativ zu der Motorhauptwelle um eine rechtwinklig zur Motorhauptwelle verlaufende Achse schwenkbar ist, wobei der umlaufende Teil der Taumelscheibe um eine mit der Motorhauptwelle fest verbundene, exzentrisch quer zur Motorhauptwelle liegende Schwenkachse schwenkbar ist. Hierbei bedarf die Motorhauptwelle einer beidseitigen Lagerung im Maschinengehäuse. Der umlaufende Teil der Taumelscheibe ist über einen Querzapfen in Längsschlitzen der Motorhauptwelle axial geführt. Der umlaufende Teil der Taumelscheibe ist zweiteilig ausgebildet und nimmt zwischen sich den feststehenden Teil der Taumelscheibe, an welchen die Pleuelstangen über Kugelgelenke angelenkt sind auf. Der freistehende Teil der Taumelscheibe ist ebenfalls mehrteilig, wodurch insgesamt ein hoher Konstruktionsaufwand erforderlich ist.

Aufgabe der vorliegenden Erfindung ist es, eine Taumelscheiben-Brennkraftmaschine der gattungsgemäßen Art vorzugschlagen, die mit einfacheren Mitteln eine auch nach langer Betriebszeit spielfreie Schwenklagerung aufweist. Dabei soll die Hubraumveränderung bei gleichbleibendem oder nahezu gleichbleibendem Verdichtungsverhältnis vorgenommen werden können.

Diese Aufgabe wird erfindungsgemäß dadurch gelöst, daß die Motorhauptwelle auf nur einer Seite des Maschinengehäuses unterstützt und gelagert ist, und die am Ende der Motorhauptwelle ausgebildete Schwungscheibe fliegend angeordnet ist, und daß ein mit der Schwungscheibe fest verbundener Zapfen die Schwenkachse bildet. Dadurch kann eine einteilige Ausführung der Motorhauptwelle verwendet werden. Die exzentrische Anordnung der Schwenkachse mit großen Abstand zur Drehachse der Motorhauptwelle verringert darüber hinaus die aufgetretenen Kräfte durch das Drehmoment des Motors. Die Exzentrizität der Schwenkachse ist so wählbar, daß das Verdichtungsverhältnis bei Veränderung des Hubraumes in festgelegten Grenzen gleich oder nahezu gleich bleibt. Die erfindungsgemäß erzielbare Spielfreiheit der Schwenkachse ist wichtig, weil bei einem Wechsel auf Schubbetrieb sonst Schläge auftreten, welche die Schwenklagerung zerstören können. Erfindungsgemäß können die Vorteile einer solchen Brennkraftmaschine, die darin bestehen, daß sie im Teillastbetrieb, wie z. B. bei einem Kraftfahrzeug im Stadtverkehr gegeben ist, mit einer der geforderten Leistung angepaßten Hubraumgröße wirtschaftlicher, d. h. mit geringerem Treibstoffverbrauch arbeitet, über lange Betriebszeiten ausgenutzt werden kann.

Das Doppelwellengelenk ist vorzugsweise mit einem Gelenkzapfen in Richtung der Mittelachse der Motorhauptwelle axial verschieblich an dem Maschinengehäuse gelagert.

Ferner kann im Rahmen des Erfindungsgedankens der umlaufende Teil der Taumelscheibe über eine Gelenkstange mit einem konzentrisch in der Motorhauptwelle gelagerten Verstellkolben verbunden sein.

Dieser Verstellkolben ist beispielsweise über einen Gewindetrieb in Richtung der Mittelachse der Motorhauptwelle axial verstellbar.

Der Verstellantrieb kann dadurch entlastet werden, daß der Verstellkolben hydraulisch oder pneumatisch in Richtung der Taumelscheibe beaufschlagbar ist.

Die Ventilsteuerung bei der erfindungsgemäßen Taumelscheiben-Brennkraftmaschine mit einem Einlaßventil und einem Auslaßventil für jeden Zylinder in dem Zylinderkopf ergibt sich besonders einfach dadurch, daß die Ventilschäfte von Einlaß- und Auslaßventil eines Zylinders von einer gemeinsamen Steuerkurvenscheibe axial antreibbar sind.

Der Ventilhub von Einlaßventil und Auslaßventil kann von der Steuerkurvenscheibe zwangsgesteuert sein.

Vorteilhafterweise sind die Einlaß- und Auslaßventile aller Zylinder gemeinsam von einer von der Motorhauptwelle angetriebenen Königswelle antreibbar.

Die Auslaßventile und gegebenenfalls Einlaßventile sind zweckmäßigerweise über die Steuerkurvenscheibe gegen die Wirkung einer Schließfeder öffenbar. Dadurch wird insbesondere auch beim Saughub das Auslaßventil trotz eines Ventilspieles des Auslaßventiles in der Steuerkurvenscheibe geschlossen gehalten.

Die erfindungsgemäße Ventilsteuerung der Taumelscheiben-Brennkraftmaschine unterscheidet sich damit wesentlich von der Konstruktion herkömmlicher Brennkraftmaschinen mit Kurbeltrieb. Bei Motoren mit Kurbeltrieb schneiden die Mittelachsen der Zylinder rechtwinklig die Motorhauptwelle. Bei der erfindungsgemäßen Taumeischeiben-Brennkraftmaschine liegen die Zylinderachsen und die Mittelachse der Hauptmotorwelle vorzugsweise im wesentlichen oder genau parallel. Ein- und Auslaßventil können dadurch von der gleichen Steuerkurvenscheibe angetrieben werden. Ein gegebenenfalls vorgesehener zwangsgesteuerter Ventiltrieb benötigt keine Ventilfedern, womit der Motor sicher gegen Motorschäden durch Überdrehen ist.

Weitere Ziele, Merkmale, Vorteile und Anwendungsmöglichkeiten der vorliegenden Erfindung ergeben sich aus der nachfolgenden Beschreibung eines Ausführungsbeispieles anhand der beiliegenden Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigt :
Figur 1 im Axialschnitt eine Ausführungsform einer die Erfindung aufweisenden Taumelscheiben-Brennkraftmaschine, und

Figur 2 eine Draufsicht auf den Zylinderkopf. In einem feststehenden Motorgehäuse 1 befindet sich, vorzugsweise in ungerader Zahl, Zylinder 2 mit Kolben 3, deren Achsen parallel zur Mittelachse 4 einer Motorhauptwelle 14 liegen. Die Kolben 3 sind über Pleuelstangen 6 gelenkig mit einem nicht-umlaufenden Teil 7 einer Taumelscheibe verbunden. Dabei sind die kolbenseitigen Enden der Pleuelstangen 6 jeweils über ein Kugelgelenk 45 und die gegenüberliegenden Enden über ein kardanisches Wellengelenk 46 an dem nicht-umlaufenden Teil 7 der Taumelscheibe angebracht. Der nicht-umlaufende Teil 7 der Taumelscheibe ist selbst über ein kardanisches Doppelwellengelenk 8 mit dem Motorgehäuse 1 drehfest verbunden. Dabei ist das Doppelwellengelenk 8 mit einem zum Zylinderkopf 5 weisenden Gelenkzapfen 44 aufgrund einer Kugel-Rillen-Lagerung leicht schwenkbar und in Richtung der Mittelachse 4 der Motorhauptwelle 14 axial verschiebbar in einem Hülsenabschnitt des feststehenden Motorgehäuses 1 gelagert. Ein umlaufender Teil 9 der Taumelscheibe ist über ein Axialgleitlager 10 und ein Radiallager 11 auf einer Taumelscheibenachse 12 drehbar mit dem nicht-umlaufenden Teil 7 der Taumelscheibe verbunden. Der Mittelpunkt der kardanischen Aufhängung des nicht-umlaufenden Teils der Taumelscheibe weicht beim Schwenken der Taumelscheibe um die Schwenkachse 13 geringstmöglich von der Mittelachse 4 ab. Der umlaufende Teil 9 der Taumelscheibe ist über eine quer (rechtwinklig) exzentrisch zur Motorhauptwelle 14 liegenden Schwenkachse 13 mit der Motorhauptwelle 14, und zwar über eine Schwungscheibe 47 schwenkbar verbunden. Durch Schwenken des umlaufenden Teils 9 der Taumelscheibe um die Schwenkachse 13 in Richtung der Zylinder 2 und der Kolben 3 verkleinert sich der Hub der Kolben 3. Damit wird der Hubraum des Motors reduziert. Für die Ausführung der Schwenkbewegung ist der umlaufende Teil 9 der Taumelscheibe im Bereich der Mittelachse 4 über eine Gelenkstange 18 mit einem Verstellkolben 17 verbunden, die auf beiden Seiten in einer gemeinsamen Ebene verschwenkbar angelenkt ist. Der Verstellkolben 17 ist konzentrisch in der Motorhauptwelle 14 axial verschiebbar gelagert. Die Motorhauptwelle 14 selbst ist in Wälzlagern 15 und 16 in dem Motorgehäuse 1 gelagert. Die Hubraumverstellung mittels des Verstellkolbens 17 erfolgt über eine Zahnstange 19, deren Achse exzentrisch quer zur Mittelachse 4 verläuft und die an einer zur Mittelachse 4 koaxialen Gewindehülse 20 angreift, die ihrerseits über ein Steilgewinde 21 mit dem Motorgehäuse 1 in Wirkverbindung steht. Von der sich axial verschiebenden Gewindehülse 20 aus wird über ein Drucklager 22, einen Druckring 23 und Verbindungsstangen 24 der Verstellkolben 17 relativ zur Motorhauptwelle 14 axial verschoben.

Die Verstellung der Zahnstange 19 wird mit an sich bekanntem Regelantrieb so optimiert, daß der Motor mit dem für die jeweils erforderliche Leistung geringstmöglichem Hubraum und damit am wirtschaftlichsten arbeitet. Die rückwärtige Stirnseite des Verstellkolbens 17 ist über einen Druckmittelkanal 48 mit einem pneumatischen oder hydraulischen Druckmedium beaufschlagbar, wodurch eine Gegenkraft zu den Kräften der Kolben 3 ausgeübt wird, welche die zur Hubraumänderung aufzuwendenden Verstellkräfte verringert. Der Abtrieb des Motors erfolgt über das Wellenende 25 der Motorhauptwelle 14.

Der Gaswechsel in den Zylindern 2 wird über Auslaßventile 27 und Einlaßventile 26 gesteuert. Auf dem jeweiligen Schaft 28 des Auslaßventils 27 ist über ein Verstellgewinde ein Ventilheber 29 mit einer Kontermutter 30 befestigt. Der Ventilheber 29 hat einen seitlich weisenden Steuerstift 31, der in eine Steuerkurvenscheibe 32 eingreift, und einen (gegenüberliegend) radial abstehenden Kulissenstift 33, der durch eine Kulissenführung 34 den Ventilheber 29 gegen Verdrehung sichert. Auf der Achse 35 der Steuerkurvenscheibe 32, welche ebenfalls parallel zur Mittelachse 4 verläuft, ist eine Zahnriemenscheibe 36 befestigt, die über einen Zahnriemen 37, eine Antriebsscheibe 38, eine parallel zur Motorhauptwelle 14 verlaufende Königswelle 39, ein Antriebsrad 40, ein Zwischenrad 41 und ein Hauptwellenrad 42 von der Motorhauptwelle 14 aus antreibbar ist. Die Steuerkurvenscheibe 32 ist zu den Mitten der Schäfte 28 des Einlaßventils 26 und des Auslaßventils 27 so angeordnet, daß der Winkel zwischen den Verbindungslinien der Steuerkurvenmitte und den Mitten der Schäfte 28 des Einlaßventils 26 und des Auslaßventils 27 etwa 90° beträgt. Mit dieser Anordnung können Einlaßventil 26 und Auslaßventil 27 von der gleichen Steuerkurvenscheibe 32 angetrieben werden. Der Antrieb aller Steuerkurvenscheiben 32 für sämtliche Zylinder 2 erfolgt über den gemeinsamen Zahnriemen 37. Insbesondere das Auslaßventil ist über die Steuerkurvenscheibe 32 gegen die Wirkung einer Schließfeder 43 öffenbar. Von der Schließfeder 43 wird somit das Auslaßventil 27 beim Saughub geschlossen gehalten, obwohl zwischen der Steuerkurvenscheibe 32 und dem Steuerstift 31 des Ventilhebers 29 ein hinreichendes Ventilspiel eingestellt ist.

Mit Hilfe des erfindungsgemäßen Prinzips ist es nicht nur möglich, eine im Aufbau einfache und damit in seiner Herstellung kostengünstige Taumelscheiben-Brennkraftmaschine hoher Betriebsdauer zu schaffen, deren Hubraum veränderlich ist, sondern auch kostengünstig die Produktion von Motoren mit serienverschiedenen fest eingestellten Hubraums wirtschaftlicher zu gestalten. Im letzteren Fall brauchen lediglich die Mittel, die die Schwenkbarkeit der Taumelscheibe gewährleisten, weggelassen und durch unverstellbare, noch kostengünstigere Mittel ersetzt zu werden.

## Patentansprüche

1. Taumeischeiben-Brennkraftmaschine mit veränderbarem Hubraum, deren Taumelscheibe in dem Maschinengehäuse (1) relativ zu der Motorhauptwelle (14) um eine sich rechtwinklig mit der Mittelachse (4) der Motorhauptwelle (14) kreuzende Achse schwenkbar ist, wobei der umlaufende Teil (9) der Taumelscheibe um eine mit der Motorhauptwelle (14) umlaufende exzentrisch quer zur Motorhauptwelle (14) liegende Schwenkachse (13) an einer am Ende der Motorhauptwelle (14) ausgebildeten Schwungscheibe (47) schwenkbar ist, und wobei der nicht umlaufende Teil (7) der Taumelscheibe über ein Doppelwellengelenk (8) mit dem Maschinengehäuse (1) drehfest verbunden ist, dadurch gekennzeichnet, daß die Motorhauptwelle (14) auf nur einer Seite des Maschinengehäuses (1) unterstützt und gelagert ist und die am Ende der Motorhauptwelle (14) ausgebildete Schwungscheibe (47) fliegend angeordnet ist, und daß ein mit der Schwungscheibe (47) fest verbundener Zapfen die Schwenkachse (13) bildet.

2. Taumelscheiben-Brennkraftmaschine nach Anspruch 1, dadurch gekennzeichnet, daß das Doppelwellengelenk (8) mit einem Gelenkzapfen (44) in Richtung der Mittelachse (4) der Motorhauptwelle (14) axial verschieblich an dem Motorgehäuse (1) gelagert ist.

3. Taumelscheiben-Brennkraftmaschine nach Anspruch 1 oder 2. dadurch gekennzeichnet, daß der umlaufende Teil (9) der Taumelscheibe über eine Gelenkstange (18) mit einem konzentrisch in der Motorhauptwelle (14) gelagerten Verstellkolben (17) verbunden ist.

4. Taumelscheiben-Brennkraftmaschine nach Anspruch 3, dadurch gekennzeichnet, daß der Verstellkolben (17) über einen Gewindetrieb (19, 21) in Richtung der Mittelachse (4) der Motorhauptwelle (14) axial verstellbar ist.

5. Taumelscheiben-Brennkraftmaschine nach Anspruch 3 oder 4, dadurch gekennzeichnet, daß der Verstellkolben (17) hydraulisch oder pneumatisch in Richtung der Taumelscheibe druckbeaufschlagbar ist.

6. Taumelscheiben-Brennkraftmaschine nach einem der Ansprüche 1 bis 5, mit einem Einlaßventil und einem Auslaßventil für jeden Zylinder in den Zylinderkopf, dadurch gekennzeichnet, daß die Ventilschäfte (28) von Einlaß- und Auslaßventil (26, 27) eines Zylinders (2) von einer gemeinsamen Steuerkurvenscheibe (32) axial antreibbar sind.

7. Taumelscheiben-Brennkraftmaschine nach Anspruch 6, dadurch gekennzeichnet, daß der Ventilhub von Einlaßventil (26) und Auslaßventil (27) von der Steuerkurvenscheibe (32) zwangsgesteuert ist.

8. Taumelscheiben-Brennkraftmaschine nach Anspruch 6 oder 7, dadurch gekennzeichnet, daß die Einlaß- und Auslaßventile (26, 27) aller Zylinder (2) gemeinsam von einer von der Motorhauptwelle (14) angetriebenen Königswelle (39) antreibbar sind.

9. Taumeischeiben-Brennkraftmaschine nach einem der Ansprüche 6 bis 8, dadurch gekennzeichnet, daß das Auslaßventil (27) und gegebenenfalls Einlaßventil (26) über die Steuerkurvenscheibe (32) gegen die Wirkung einer Schließfeder (43) zu öffnen sind.

## Claims

1. A variable displacement wobble-plate internal combustion engine the wobble-plate of which is pivotable in the machine casing (1) relative to the motor main shaft (14) about an axis intersecting, at right angles, the center axis (4) of the motor main shaft (14), with the rotating part (9) of the wobble-plate being pivotable about a pivot axis (13) rotating with the motor main shaft (14) and being eccentrically disposed transverse of the motor main shaft (14), on a flywheel (47) formed at the end of the motor main shaft (14), and with the non-rotating part (7) of the wobble-plate, via a dual-shaft joint (8) being rigidly connected to the maschine casing (1), characterized in that the motor main shaft (14) is supported and borne on one side of the machine casing (1) only and that the flywheel (47) formed at the end of the motor main shaft (14) is disposed in flying manner, and that a pinion rigidly connected to the flywheel (47) forms the pivot axis (13).

2. A wobble-plate internal combustion engine according to claim 1, characterized in that the dual-shaft joint (8) with a hinge pin (44) toward the center axis (4) of the motor main shaft (14) is disposed on motor casing (1) in axially displaceable manner.

3. A wobble-plate internal combustion engine according to claims 1 or 2, characterized in that the rotating part (9) of the wobble-plate, via a linking rod (18), is connected to an adjusting piston (17) concentrically disposed in the motor main shaft (14).

4. A wobble-plate internal combustion engine according to claim 3, characterized in that the adjusting piston (17), via a threaded gear (19, 21), is axially displaceable toward the center axis (4) of the motor main shaft (14).

5. A wobble-plate internal combustion engine according to claims 3 or 4, characterized in that, hydraulically or pneumatically, pressure can be applied to the adjusting piston (17) toward the wobbie-piate.

6. A wobble-plate internal combustion engine according to any one of claims 1 to 5, comprising an inlet valve and an outlet valve for each of the cylinders in the cylindrical head, characterized in that the valve shafts (28) of the inlet and outlet valves (26, 27) of a cylinder (2) can be axially driven by a joint control cam plate (32).

7. A wobble-plate internal combustion engine according to claim 6, characterized in that the valve stroke of inlet valve (26) and outlet valve (27) is forced-controlled by the control cam plate (32).

8. A wobble-plate internal combustion engine according to claims 6 or 7, characterized in that the inlet and outlet valves (26, 27) of all cylinders (2) can be jointly driven by a vertical shaft (39) actuated by the motor main shaft (14).

9. A wobble-plate internal combustion engine according to any one of claims 6 to 8, characterized in that the outlet valve (27) and, optionally, the inlet valve (27) are to opened, via the control cam plate (32), against the action of a closing spring (43).

## Revendications

1. Moteur à combustion interne à disque en nutation de cylindrée variable le disque en nutation duquel est pivotant dans le boîtier de machine (1) relatif à l'arbre principal (14) de moteur autour d'un arbre se croisant avec l'arbre central (4) de l'arbre principal (14) à angles droits, la partie tournante (9) du disque en nutation étant pivotante autour d'un axe pivotant (13) excentriquement tournant avec l'arbre principal (14) sur un disque volant (47) formé à l'extrémité de l'arbre principal (14), et la partie (7) non tournante du disque en nutation étant reliée rigidement par l'intermédiaire d'un joint à deux arbres (8) au boîtier de machine (1), caractérisé en ce que l'arbre principal (14) de moteur est supporté et monté seulement à un seul côté du boîtier de machine (1), et que le disque volant (47) formé à l'extrémité de l'arbre principal (14) de moteur est disposé dans une manière volante, et qu'un pivot fixé au disque volant (47) forme l'axe pivotant (13).

2. Moteur à combustion interne à disque en nutation selon la revendication 1, caractérisé en ce que le joint à deux arbres (8) avec un pivot articulé (44) vers l'axe central (4) de l'arbre principal (14) de moteur est monté sur le boîtier de machine (1) dans une manière axialement décalable.

3. Moteur à combustion interne à disque en nutation selon la revendication 1 ou 2, caractérisé en ce que la partie tournante (9) du disque en nutation par l'intermédiàire d'une bielle articulée (8) est reliée avec un piston d'ajustement (17) monté concentriquement dans l'arbre principal (14) de moteur.

4. Moteur à combustion à disque en nutation selon la revendication 3, caractérisé en ce que le piston d'ajustement (17) par l'intermédiaire d'un pignon fileté (19, 21) est axialement décalable vers l'axe central (4) de l'arbre principal (14) de moteur.

5. Moteur à combustion interne à disque en nutation selon les revendications 3 ou 4, caractérisé en ce que la pression hydraulique ou pneumatique est applicable au piston d'ajustement (17) dans la direction du disque en nutation.

6. Moteur à combustion interne à disque en nutation selon une des revendications 1 à 5, comportant une soupape d'admission et une soupape d'émission pour chaque cylindre dans la tête de cylindre, caractérisé en ce que les tiges de soupape (28) des soupapes d'admission et d'émission (26, 27) d'un cylindre (2) sont axialement actionnables par l'intermédiaire d'un disque de came de commande (32) commun.

7. Moteur à combustion interne à disque en nutation selon la revendication 6, caractérisé en ce que la levée de la soupape d'admission (26) et de la soupape d'émission (27) est commandée forcément par le disque de came de commande (32).

8. Moteur à combustion interne à disque en nutation selon les revendications 6 ou 7, caractérisé en ce que les soupapes d'admission et d'émission (26, 27) de tous les cylindres (2) sont actionnables en commun par un maître-arbre (39) actionné par l'arbre principal (14) de moteur.

9. Moteur à combustion interne à disque en nutation selon une des revendications 6 à 8, caractérisé en ce que la soupape d'émission (27) et, le cas échéant, la soupape d'admission (27) sont à ouvrir par l'intermédiaire du disque de came de commande (32) contre l'action d'un ressort de fermeture.
